# EUROPÄISCHE PATENTSCHRIFT

(11) **EP 0 829 888 B1**
(45) Veröffentlichungstag und Bekanntmachung des Hinweises auf die Patenterteilung: **14.03.2001**
(21) Anmeldenummer: 97250270.2
(22) Anmeldetag: 12.09.1997
(51) Int. Cl.: H01F 27/26, H01F 41/02

(54) **Transformator oder Drossel sowie Verfahren zum Herstellen eines Transformators oder einer Drossel**
Transformer or choke coil and method of making such transformer or choke coil
Transformateur ou bobine d'inductance et procédé pour la fabrication d'un tel transformateur ou d'une telle bobine d'inductance

(30) Priorität: 12.09.1996 DE 19638954
(43) Veröffentlichungstag der Anmeldung: 18.03.1998
(73) Patentinhaber: SIEMENS AKTIENGESELLSCHAFT, 80333 München (DE)
(72) Erfinder: Gerken, Heinz, 27356 Rotenburg (DE); Heller, Dieter, 27356 Rotenburg (DE)

(56) Entgegenhaltungen:
- EP-A- 0 072 451
- EP-A- 0 251 321
- DE-U- 8 716 135
- PATENT ABSTRACTS OF JAPAN vol. 007, no. 144 (E-183), 23.Juni 1983 & JP 58 058713 A (MATSUSHITA DENKI SANGYO KK), 7.April 1983,
- PATENT ABSTRACTS OF JAPAN vol. 010, no. 129 (E-403), 14.Mai 1986 & JP 60 261113 A (MATSUSHITA DENKI SANGYO KK), 24.Dezember 1985,

## Beschreibung

Die Erfindung bezieht sich auf einen Transformator oder eine Drossel nach dem Oberbegriff des Patentanspruches 1 sowie auf ein Verfahren zum Herstellen eines Transformators oder einer Drossel. Ein derartiger Transformator bzw. eine derartige Drossel sind aus der EP 0 309 690 B1 bekannt. Dort wird über einen Transformator bzw. eine Drossel berichtet, deren Kern aus Jochpaketen und zwischen diesen angeordneten, Wicklungen tragenden Schenkelpaketen besteht. Auf die Jochpakete sind von außen her Spannplatten aufgelegt, die über seitlich parallel zu den Schenkel geführte Zugstangen zu verspannen sind. Der konstruktive Aufwand für das gegenseitige Festlegen der Kernkomponenten ist erheblich. Um Geräusche durch mechanisches Schwingen der Jochbleche im Betrieb des Transformators bzw. der Drossel zu verhindern, werden die Spannplatten häufig noch mit den Stirnflächen der Jochbleche durch quer zur Längsachse der Jochbleche verlaufende Schweißnähte festgelegt.

Aufgabe der Erfindung ist es, einen Transformator oder eine Drossel nach dem Oberbegriff des Patentanspruches 1 anzugeben, bei dem bzw. bei der auf konstruktiv aufwendige Spannplatten und deren diffizile Festlegung mittels mehrerer Zugstangen verzichtet werden kann.

Die Erfindung löst diese Aufgabe durch die kennzeichnenden Merkmale des Patentanspruches 1. Der besondere Vorteil des erfindungsgemäßen Transformators bzw. der erfindungsgemäßen Drossel ist darin zu sehen, daß neben der Einsparung von konstruktiv aufwendigen Spannplatten und der Vermeidung von einzeln festziehbaren Zugstangen beim Verschweißen der Konstruktion über die Jochbleche Schweißnähte gezogen werden, die die Jochbleche gegeneinander festlegen. Außerdem ist das Einbauvolumen des erfindungsgemäßen Transformators bzw. der erfindungsgemäßen Drossel kleiner als bei einem Transformator oder einer Drossel, deren Kernkomponenten durch außenliegende Zugstangen festgespannt werden.

Vorteilhafte Ausgestaltungen des erfindungsgemäßen Transformators bzw. der erfindungsgemäßen Drossel sind in den Unteransprüchen angegeben. Die Ansprüche 11 und 12 beinhalten ein Verfahren zur Herstellung des erfindungsgemäßen Transformators bzw. der erfindungsgemäßen Drossel.

Die Erfindung ist nachstehend anhand eines in der Zeichnung dargestellten Ausführungsbeispieles für eine dreiphasige Drossel näher erläutert. Was in diesem Zusammenhang für eine dreiphasige Drossel gilt, gilt sinngemäß auch für andere Drosseln und mit Ausnahme etwaiger Hinweise zu Luftspalten auch für Transformatoren.

Die Zeichnung zeigt die wesentlichen Komponenten einer dreiphasigen Drossel. Diese bestehen aus einem Jochpaket 1, einem Kernpaket 2 und den Wicklungen 3.1 bis 3.3, die auf die Schenkel 2.1 bis 2.3 des Kernpaketes 2 aufzustecken und dort festzulegen sind. Das Jochpaket 1 und das Kernpaket 2 bestehen aus einer Vielzahl geschichteter Bleche in Form eines I bzw. eines E. Die Anordnung kann auch so getroffen sein, daß der Kern aus zwei Jochpaketen mit dazwischenliegenden Schenkelpaketen gebildet wird, wie es in der Zeichnung durch gepunktete Linien 2.0 im Kernpaket angedeutet ist. Zwischen das Jochpaket 1 und die Schenkel 2.1 bis 2.3 des Kernpaketes 2 sind zur Bildung eines Luftspaltes vorgegebener Dicke Luftspaltbeilagen 4.1 bis 4.3 einzufügen. Die fertige Drossel ist auf ihrer Unterseite mit Einrichtungen zur Montage an einem beliebigen Einbauort zu versehen.

Die Fertigung der erfindungsgemäßen Drossel geschieht folgendermaßen: Zunächst wird das Jochpaket 1 mit vier Schweißlaschen 5.1 bis 5.4 versehen. Diese Schweißlaschen bestehen aus U-förmig ausgeschnittenen Blechen, die durch Abwinkeln ihrer Schenkel jeweils zur selben Seite hin im Profil ein L bilden und die sich bei fertig montierter Drossel gegen die Stirnflächen der Jochbleche und die entsprechenden Partien der Kernbleche legen. Die gemeinsamen Joche der Schweißlaschen legen sich dabei an die Breitseiten der äußeren Schenkelbleche der äußeren Schenkel 2.1 und 2.3 sowie der äußeren Jochbleche des Jochpaketes 1 und des entsprechenden Teils des Kernpaketes 2 an. In einem ersten Schweißvorgang werden die Schweißlaschen 5.1 bis 5.4 mit dem Jochpaket 1 verschweißt. Zu diesem Zweck haben die Schenkel der Schweißlaschen auf der dem Jochpaket 1 zugewandten Seite vorstehende Zungen, von denen in der Zeichnung nur die Zungen 5.21 und 5.31 der beiden Schweißlaschen 5.2 und 5.3 zu sehen sind.

Diese Zungen schließen auch vor dem Schweißen bündig mit den Stirnflächen der Jochbleche im oberen Bereich ab. Mittels I-Naht werden die Schweißlaschen mit den Jochblechen des Jochpaketes 1 verschweißt. Die Schweißnähte verlaufen über die stirnseitigen oder stirnseitennahen Schnittflächen mindestens eines Teiles der Jochbleche. Die Schweißnaht kann aber auch im gleichen Arbeitsgang über die verbleibenden Bleche des Jochpaketes gezogen werden.

Zu einem späteren Zeitpunkt werden das Kernpaket 2 zusammen mit den aufgesteckten Wicklungen 3.1 bis 3.3 und den Luftspaltbeilagen 4.1 bis 4.3 in den aus den Schweißlaschen 5.1 bis 5.4 gebildeten Führungsrahmen eingepaßt und dann zur freien Seite hin verschlossen. Hierzu dienen zwei voneinander getrennte Fußplatten 6.1 und 6.2. Jede Fußplatte besteht aus einem S-förmig profilierten Blechstreifen, dessen einer Schenkel 6.11 bzw. 6.21 mit Ausnehmungen 6.12 bzw. 6.22 zur Aufnahme von nicht dargestellten Befestigungsmitteln versehen ist. Der jeweils andere Schenkel 6.13 bzw. 6.23 ist mit Ausnehmungen 6.14 bzw. 6.24 versehen, die zur Aufnahme der Zungen an den freien Enden der Schweißlaschen 5.1 bis 5.4 dienen. Von diesen Zungen sind in der Zeichnung nur die Zungen 5.22 bis 5.42 zu sehen. Sie entsprechen in ihrer Anordnung und in ihren Abmessungen den Zungen auf der anderen Seite der Schweißlaschen, die mit den Jochblechen des Jochpaketes 1 verschweißt sind. Die beiden Fußplatten 6.1 und 6.2 werden nun so auf die freien Schenkel der Schweißlaschen aufgesteckt, daß die vorstehenden Zungen in die schlitzförmigen Ausnehmungen der Fußplatten eingreifen. Über die Fußplatten werden nun das Jochpaket 1 und das Kernpaket 2 unter Druck verspannt und wenn das geschehen ist, werden die Zungen in den Ausnehmungen stumpf verschweißt. Gleichzeitig oder im Anschluß daran können weitere Schweißnähte über die Bleche des Kernpaketes gezogen werden. Hierzu sind die beiden Fußplatten 6.1 und 6.2 mit weiteren, breiteren Schlitzen 6.15 bzw. 6.25 versehen, an deren Kanten die Bleche des Kernpaketes mit Schweißnähten festzulegen sind. Damit ist die Fertigung des Transformators soweit abgeschlossen, daß das hier nicht interessierende Anschließen der Wicklungen an dafür vorgesehene Anschlußklemmen erfolgen kann.

Die in den Fußplatten vorstehenden Zungen stehen üblicherweise nach unten über die Schenkel 6.13, 6.23 der Fußplatten vor. Werden zum Herstellen größerer Luftspalte mehr oder dikkere Luftspaltbeilagen verwendet, so ragen die Zungen weniger weit durch die Fußplatten hindurch bzw. schließen mit diesen bündig ab. Die Zungen bewirken damit eine begrenzte Anpassung der Bauhöhe von Transformatoren und Drosseln an die jeweils vorliegenden Gegebenheiten.

Die Schweißlaschen sind zur universellen Verwendung spiegelsymmetrisch ausgeführt. Ihre Joche sind so lang, daß sie sich in der angegebenen Weise mit den Blechen des Jochpaketes und den Fußplatten stumpf verschweißen lassen. Dort wo die Schenkel der L-förmigen Schweißlaschen aus den Jochen der Schweißlaschen vorstehen, sind die Joche mit Einschnitten 5.13 bis 5.43 versehen. Die Tiefe dieser Einschnitte liegt in der Größenordnung eines oder einiger mm. Die Schnittkanten der Einschnitte laufen am Boden der Einschnitte bogenförmig zusammen. Zweck der Einschnitte ist es, ein Einreißen der Schenkel beim Abwinkeln zu vermeiden.

Die Herstellung des erfindungsgemäßen Transformators bzw. der erfindungsgemäßen Drossel geschieht zwar in mehreren aufeinander folgenden Arbeitsschritten; der Transformator bzw. die Drossel verläßt dabei aber den jeweiligen Arbeitsplatz nicht, wie es bei der Verwendung von Zugstangen zum Festlegen der einzelnen Kernkomponenten erforderlich ist. Damit verringern sich die Herstellungskosten zusätzlich zum Einsparen der bisher erforderlichen Spannelemente und der Montagekosten nicht unerheblich.

## Patentansprüche

1. Transformator oder Drossel, dessen/deren Kern aus mindestens einem Jochpaket (1) und mehreren, ggf. mit einem weiteren Jochpaket zu einem Kernpaket (2) vereinigten Schenkelpaketen für die Aufnahme von Wicklungen (3.1-3.3) besteht und bei dem/bei der die beiden Jochpakete über die Schenkelpakete bzw. das eine Jochpaket (1) an dem Kernpaket (2) kraftschlüssig festzulegen sind,
**dadurch gekennzeichnet,**
daß die gegenseitige Fixierung der beiden Jochpakete bzw. des Jochpaketes (1) und des Kernpaketes (2) über vier längs der äußeren Schenkelpakete geführte, diese mindestens teilweise umschließende profilierte Schweißlaschen (5.1 bis 5.4) erfolgt, die mit den stirnseitigen Schnittflächen mindestens eines Teiles der Jochbleche des Jochpaketes (1) und mit zwei am weiteren Jochpaket bzw. am Kernpaket (2) anliegenden Fußplatten (6.1, 6.2) verschweißt sind.

2. Transformator oder Drossel nach Anspruch 1,
**dadurch gekennzeichnet,**
daß die Schweißlaschen (5.1 bis 5.4) U-förmig ausgeschnittene Bleche sind, die mit ihrem Joch das eine Jochpaket (1) mit dem anderen Jochpaket bzw. dem entsprechenden Teil des Kernpaketes (2) verbinden, indem sie sich an die Breitseiten der äußeren Schenkelbleche der äußeren Schenkel und der äußeren Jochbleche der beiden Jochpakete bzw. des einen Jochpaketes und des entsprechenden Teils des Kernpaketes anlegen,
daß die Schenkel der Schweißlaschen um 90° jeweils zur gleichen Seite hin abgewinkelt sind und sich mit den abgewinkelten Enden an die stirnseitigen Schnittflächen mindestens eines Teils der Jochbleche beider Jochpakete bzw. des einen Jochpaketes und des entsprechenden Teiles des Kernpaketes anlegen und
daß die Schenkel der Schweißlaschen mit vorstehenden Zungen (5.22 bis 5.42) versehen sind, die in Ausnehmungen (6.14, 6.24) der Fußplatten (6.1, 6.2) fassen.

3. Transformator oder Drossel nach Anspruch 1 oder 2,
**dadurch gekennzeichnet,**
daß die Schweißlaschen (5.1 bis 5.4) spiegelsymmetrisch ausgeführt sind.

4. Transformator oder Drossel nach Anspruch 2,
**dadurch gekennzeichnet,**
daß die Zungen (5.22-5.42) in nicht verschweißtem Zustand mindestens geringfügig über die Fußplatten vorstehen und das Material zum Stumpfschweißen der Schweißlaschen mit den Fußplatten abgeben.

5. Transformator oder Drossel nach Anspruch 2,
**dadurch gekennzeichnet,**
daß jede Fußplatte (6.1, 6.2) aus einem S-förmig profilierten Blechstreifen besteht, dessen einer Schenkel (6.11, 6.21) mit Ausnehmungen (6.12, 6.22) zur Aufnahme von Befestigungsmitteln versehen ist und dessen anderer Schenkel (6.13, 6.23) die Ausnehmungen (6.14, 6.24) zur Aufnahme der Zungen (5.22 bis 5.42) aufweist.

6. Transformator oder Drossel nach Anspruch 5,
**dadurch gekennzeichnet,**
daß die Ausnehmungen (6.14, 6.24) als in den Schenkel (6.13, 6.23) jeder Fußplatte eingebrachte, einseitig offene Schlitze ausgeführt sind, deren Breite der Dicke der Schweißlasche (5.22 bis 5.42) entspricht.

7. Transformator oder Drossel nach einem der Ansprüche 5 oder 6, **dadurch gekennzeichnet,**
daß in den Schenkel (6.13, 6.23) jeder Fußplatte Schlitze (6.15, 6.25) eingebracht sind, an deren Kanten die Bleche des Jochpaketes (1) bzw. des entsprechenden Teiles des Kernpaketes (2) mit Schweißnähten festzulegen sind.

8. Transformator oder Drossel nach Anspruch 2,
**dadurch gekennzeichnet,**
daß das Joch dort, wo es in einen Schenkel übergeht, mit einem Einschnitt (5.23 bis 5.43) parallel zur Längsachse des Schenkels versehen ist.

9. Transformator oder Drossel nach Anspruch 8,
**dadurch gekennzeichnet,**
daß die Schnittkanten des Einschnittes (5.23 bis 5.43) am Boden des Einschnittes bogenförmig zusammenlaufen.

10. Transformator oder Drossel nach Anspruch 8 oder 9,
**dadurch gekennzeichnet,**
daß die Tiefe des Einschnittes (5.23 bis 5.43) in der Größenordnung eines oder einiger mm liegt.

11. Verfahren zum Herstellen eines Transformators oder einer Drossel, dessen/deren Kern aus mindestens einem Jochpaket (1) und mehreren ggf. mit einem weiteren Jochpaket zu einem Kernpaket (2) vereinigten Schenkelpaketen für die Aufnahme von Wicklungen (3.1-3.3) besteht und bei dem/bei der die beiden Jochpakete bzw. das eine Jochpaket (1) und das entsprechende Teil des Kernpaketes (2) über vier die äußeren Schenkelpakete mindestens zum Teil umschließende profilierte Blechlaschen erfolgt,
**dadurch gekennzeichnet,**
daß die Blechlaschen (5.1 bis 5.4) mit ihren einen Enden zunächst mit dem einen Jochpaket (1) verschweißt werden, wobei die Schweißnähte über die stirnseitigen oder stirnseitennahen Schnittflächen mindestens eines Teiles der Jochbleche verlaufen,
daß nach dem Einpassen der Schenkelpakete und der Wicklungen (3.1 bis 3.3) das andere Jochpaket bzw. zusammen mit den Schenkelpaketen und den Wicklungen das Kernpaket (2) zwischen die Blechlaschen eingepaßt wird,
daß anschließend zwei Fußplatten (6.1, 6.2) auf die freien Enden der Blechlaschen aufgesteckt werden, wobei an den Blechlaschen vorstehende Zungen (5.22 bis 5.42) in entsprechende Ausnehmungen (6.14, 6.24) der Fußplatten fassen und daß anschließend die beiden Jochpakete bzw. das Jochpaket und das Kernpaket unter Druck verspannt und die Zungen in den Ausnehmungen der Fußplatten stumpf verschweißt werden.

12. Verfahren nach Anspruch 11,
**dadurch gekennzeichnet,**
daß zum weiteren Fixieren der Jochbleche über mindestens eines der Jochpakete bzw. das entsprechende Teil des Kernpaketes quer zur Längsachse der Jochbleche ein oder mehrere Schweißnähte zu ziehen sind.

## Claims

1. Transformer or choke coil, the core of which consists of at least one yoke stack (1) and a plurality of limb stacks to take up windings (3.1 to 3.3), which limb stacks, possibly with a further yoke stack, are combined to form a core stack (2), and in which it is possible to fix the two yoke stacks by way of the limb stacks or the one yoke stack (1) on the core stack (2) in a force-locking manner, characterised in that the mutual fixation of the two yoke stacks or the yoke stack (1) and the core stack (2) is effected by way of four profiled welding cover plates (5.1 to 5.4) which are guided along the outer limb stacks and surround the latter at least in part and which are welded together with the end-face surfaces of intersection of at least one portion of the yoke laminations of the yoke stack (1) and with two foot plates (6.1, 6.2) which butt against the further yoke stack or the core stack (2) respectively.

2. Transformer or choke coil according to claim 1, characterised in that the welding cover plates (5.1 to 5.4) are laminations that are cut out in the shape of a U and which with their yoke connect the one yoke stack (1) to the other yoke stack or the corresponding portion of the core stack (2) respectively in that they are placed against the broad sides of the outer limb laminations of the outer limbs and the outer yoke laminations of the two yoke stacks or the one yoke stack and the corresponding portion of the core stack, in that the limbs of the welding cover plates are bent off by 90° in each case to the same side and with the bent-off ends are placed against the end-face surfaces of intersection of at least one portion of the yoke laminations of the two yoke stacks or the one yoke stack and the corresponding portion of the core stack, and in that the limbs of the welding cover plates are provided with protruding tongues (5.22 to 5.42) which engage in recesses (6.14, 6.24) of the foot plates (6.1, 6.2).

3. Transformer or choke coil according to claim 1 or 2, characterised in that the welding cover plates (5.1 to 5.4) are designed with mirror symmetry.

4. Transformer or choke coil according to claim 2, characterised in that in the non-welded state the tongues (5.22 to 5.42) protrude at least to a slight extent over the foot plates and supply the material to butt-weld the welding cover plates to the foot plates.

5. Transformer or choke coil according to claim 2, characterised in that each foot plate (6.1, 6.2) consists of a strip lamination that is profiled in the shape of an S and the one limb (6.11, 6.21) of which is provided with recesses (6.12, 6.22) to take up securing means and the other limb (6.13, 6.23) of which has the recesses (6.14, 6.24) to take up the tongues (5.22 to 5.42).

6. Transformer or choke coil according to claim 5, characterised in that the recesses (6.14, 6.24) are designed as slots which are introduced in the limb (6.13, 6.23) of each foot plate and are open on one side and the width of which corresponds to the thickness of the welding cover plate (5.22 to 5.42).

7. Transformer or choke coil according to one of claims 5 or 6, characterised in that introduced into the limb (6.13, 6.23) of each foot plate there are slots (6.15, 6.25), at the edges of which the laminations of the yoke stack (1) or the corresponding portion of the core stack (2) are to be fixed by means of welding seams.

8. Transformer or choke coil according to claim 2, characterised in that at that point where the yoke changes into a limb it is provided with an incision (5.23 to 5.43) parallel to the longitudinal axis of the limb.

9. Transformer or choke coil according to claim 8, characterised in that the edges of cut of the incision (5.23 to 5.43) converge in a curved manner at the base of the incision.

10. Transformer or choke coil according to claim 8 or 9, characterised in that the depth of the incision (5.23 to 5.43) lies in the order of magnitude of one or a few mm.

11. Method for producing a transformer or a choke coil, the core of which consists of at least one yoke stack (1) and a plurality of limb stacks to take up windings (3.1 to 3.3), which limb stacks, possibly with a further yoke stack, are combined to form a core stack (2), and in which lacuna the two yoke stacks or the one yoke stack (1) and the corresponding portion of the core stack (2) is effected by way of four profiled lamination cover plates that surround the outer limb stacks at least in part, characterised in that the one ends of the lamination cover plates (5.1 to 5.4) are welded in the first instance to the one yoke stack (1), with the welding seams extending over the surfaces of intersection, on the end face or close to the end face, of at least one portion of the yoke laminations, in that after fitting in the limb stacks and the windings (3.1 to 3.3) the other yoke stack or, together with the limb stacks and the windings, the core stack (2) is fitted in between the lamination cover plates, in that subsequently two foot plates (6.1, 6.2) are plugged onto the free ends of the lamination cover plates, with tongues (5.22 to 5.42), which protrude from the lamination cover plates, engaging into corresponding recesses (6.14, 6.24) of the foot plates, and in that subsequently the two yoke stacks or the yoke stack and the core stack are braced under pressure and the tongues are butt-welded in the recesses of the foot plates.

12. Method according to claim 11, characterised in that for the purpose of further fixing the yoke laminations, one or more welding seams are to be run over at least one of the yoke stacks or the corresponding portion of the core stack transversely in relation to the longitudinal axis of the yoke laminations.

## Revendications

1. Transformateur ou bobine dont le noyau est constitué d'au moins un paquet (1) de culasse et de plusieurs paquets de branche réunis le cas échéant à un autre paquet de culasse en un paquet (2) de noyau pour la réception d'enroulements (3.1-3.3) et dans lequel/dans laquelle les deux paquets de culasse sont fixés par coopération de force au paquet (2) de noyau par l'intermédiaire des paquets de branche ou du paquet (1) de culasse,
caractérisé
en ce que l'immobilisation mutuelle des deux paquets de culasse ou du paquet (1) de culasse et du paquet (2) de noyau s'effectue par quatre éclisses (5.1 à 5.4) de soudage profilées, courant le long des paquets extérieurs de branche et les entourant au moins partiellement, ces éclisses étant soudées aux tranches du côté frontal d'au moins une partie des tôles de culasse du paquet (1) de culasse et à deux plaques (6.1, 6.2) de pied s'appliquant à l'autre paquet de culasse ou au paquet (2) de noyau.

2. Transformateur ou bobine suivant la revendication 1,
caractérisé
en ce que les éclisses (5.1 à 5.4) de soudage sont des tôles découpées en forme de U qui par leur âme relient le paquet (1) de culasse à l'autre paquet de culasse ou à la partie correspondante du paquet (2) de noyau, en s'appliquant aux grands côtés des tôles extérieures des branches extérieures et aux tôles extérieures de culasse des deux paquets de culasse ou du paquet de culasse et de la partie correspondante du paquet de noyau,
en ce que les branches des éclisses de soudage sont coudées à 90° respectivement par rapport aux même côtés et s'appliquent par les extrémités coudées aux tranches du côté frontal d'au moins une partie des tôles de culasse des deux paquets de culasse ou du paquet de culasse et de la partie correspondante du paquet de noyau, et
en ce que les branches des éclisses de soudage sont munies de languettes (5.22 à 5.42) en saillie qui viennent dans des évidements (6.14, 6.24) des plaques (6.1, 6.2) de pied.

3. Transformateur ou bobine suivant la revendication 1 ou 2, caractérisé en ce que les éclisses (5.1 à 5.4) de soudage sont symétriques comme en un miroir.

4. Transformateur ou bobine suivant la revendication 2, caractérisé en ce que les languettes (5.22-5.42) sont à l'état non soudé au moins légèrement en saillie des plaques de pied et donnent la matière pour le soudage bout à bout des éclisses de soudage aux plaques de pied.

5. Transformateur ou bobine suivant la revendication 2, caractérisé en ce que chaque plaque (6.1, 6.2) de pied est constituée d'une bande de tôle profilée en forme de S dont l'une des branches (6.11, 6.21) est munie d'évidements (6.12, 6.22) de réception de moyens de fixation et dont l'autre branche (6.13, 6.23) comporte les évidements (6.14, 6.24) de réception des languettes (5.22 à 5.42).

6. Transformateur ou bobine suivant la revendication 5, caractérisé en ce que les évidements (6.14, 6.24) sont conçus sous la forme de fentes ménagées dans les branches (6.13, 6.23) de chaque plaque de pied et ouvertes d'un côté, dont la largeur correspond à l'épaisseur des éclisses (5.22 à 5.42) de soudage.

7. Transformateur ou bobine suivant l'une des revendications 5 ou 6, caractérisé en ce que dans les branches (6.13, 6.23) de chaque plaque de pied sont ménagées des fentes (6.15, 6.25) aux bords desquelles sont fixées par des cordons de soudure, les tôles du paquet (1) de culasse ou de la partie correspondante du paquet (2) de noyau.

8. Transformateur ou bobine suivant la revendication 2, caractérisé en ce que la culasse est munie, là où elle se transforme en une branche, d'une entaille (5.23 à 5.43) parallèle à l'axe longitudinal de la branche.

9. Transformateur ou bobine suivant la revendication 8, caractérisé en ce que les bords de l'entaille (5.23 à 5.43) convergent en forme d'arc au fond de l'entaille.

10. Transformateur ou bobine suivant la revendication 8 ou 9, caractérisé en ce que la profondeur de l'entaille (5.23 à 5.43) est de l'ordre de grandeur d'un millimètre ou de quelques millimètres.

11. Procédé de fabrication d'un transformateur ou d'une bobine dont le noyau est constitué d'au moins un paquet (1) de culasse et de plusieurs paquets de branche réunis éventuellement à un autre paquet de culasse en un paquet (2) de noyau pour la réception d'enroulements (3.1-3.3) et dans lequel ou dans laquelle, l'immobilisation des deux paquets de culasse ou du paquet (1) de culasse et de la partie correspondante du paquet (2) de noyau s'effectue par l'intermédiaire de quatre éclisses de tôle profilées, entourant au moins en partie les paquets extérieurs de branche
caractérisé
en ce que les éclisses (5.1 à 5.4) de soudage sont soudées par l'une de leurs extrémités d'abord au paquet (1) de culasse, les cordons de soudure s'étendant sur les tranches frontales ou proches du côté frontal d'au moins une partie des tôles de culasse,
en ce qu'après l'adaptation du paquet de branche et des enroulements (3.1 à 3.3), l'autre paquet de culasse ou en même temps que les paquets de branche et les enroulements le paquet (2) de noyau est adapté entre les éclisses de tôles,
en ce qu'ensuite deux plaques (6.1, 6.2) de pied sont enfilées sur les extrémités libres des éclisses de tôles, des languettes (5.22 à 5.42) en saillie des éclisses de tôles venant dans des évidements (6.14, 6.24) correspondants des plaques de pied, et
en ce qu'ensuite les deux paquets de culasse ou le paquet de culasse et le paquet de noyau sont bloqués sous pression et les languettes sont soudées bout à bout dans les évidements des plaques de pied.

12. Procédé suivant la revendication 11
caractérisé
en ce que pour immobiliser encore davantage les tôles de culasse, il est tiré sur au moins l'un des paquets de culasse ou sur la partie correspondante du paquet de noyau, un ou plusieurs cordons de soudure transversalement à l'axe longitudinal des tôles de culasse.
